# FASCICULE DE BREVET EUROPEEN

(11) **EP 1 338 214 B1**
(45) Date de publication et mention de la délivrance du brevet: **27.06.2007**
(21) Numéro de dépôt: 03290316.3
(22) Date de dépôt: 07.02.2003
(51) Int. Cl.: A44C 5/20, A44C 5/16, A44B 11/20, A45C 13/30

(54) **Fermeture a laniere pour montre, bijou, sac ou analogue**
Riemenverschluss für Uhren, Schmuck, Taschen oder dergleichen
Strap fastener for watch, jewel, bag or the like

(30) Priorité: 15.02.2002 FR 0201931
(43) Date de publication de la demande: 27.08.2003
(73) Titulaire: La Montre Hermes S.A., 2555 Brugg (CH)
(72) Inventeur: Vidal, Frédérick, 78250 MEulans (FR)
(74) Mandataire: Geismar, Thierry

(56) Documents cités:
- FR-A- 1 419 513
- FR-A- 2 202 662
- GB-A- 379 023
- GB-A- 605 074
- US-A- 3 233 801
- US-A- 5 189 763

## Description

L'invention concerne une fermeture à lanière spécialement destinée à une montre, un bijou, un objet à porter au poignet ou analogue, ainsi que la montre, le bijou, l'objet à porter au poignet ou analogue comportant une telle fermeture à lanière.

Dans sa réalisation la plus courante, un bracelet à lanière pour montre comprend deux tronçons de lanière destinés à être accrochés au boîtier de la montre. Le premier tronçon de lanière est pourvu d'un et généralement de plusieurs trous d'accrochage espacés percés dans sa partie extrême opposée au boîtier. Le second tronçon de lanière comporte à sa partie extrême opposée au boîtier un fermoir à boucle et épingle. La boucle et l'épingle sont fixées au second tronçon de lanière grâce à un axe faisant partie du fermoir traversant un passant d'extrémité du tronçon. Ce passant est découpé pour laisser passer l'épingle et permettre son pivotement autour de l'axe du fermoir. Le boîtier de montre est pourvu de part et d'autre de deux paires d'oreilles en vis à vis pourvues de trous de réception, destinés à recevoir deux axes destinés à être montés dans deux passants d'extrémité des deux tronçons de lanière. Enfin, généralement, le bracelet comporte un passant du coté du second tronçon destiné à maintenir l'extrémité du premier tronçon lorsque le bracelet est fermé à demeure.

Les deux tronçons de lanière présentent généralement une certaine souplesse étant réalisés en cuir, textile, matière plastique ou autre, tout en étant inextensibles, ils peuvent pivoter à leurs deux extrémités, étant montés sur le boîtier par les axes d'accrochage. De même, la boucle et l'épingle du fermoir peuvent pivoter sur le second tronçon de lanière. Le bracelet peut donc être ouvert ou fermé. Pour la fermeture à demeure, on place le bracelet autour du poignet, on le serre suffisamment, on fait pénétrer la partie extrême du premier tronçon de lanière dans la boucle du fermoir et on fait pénétrer l'épingle dans un trou d'accrochage du premier tronçon. Si l'on tire sur les deux tronçons de lanière pour les écarter, l'épingle vient en butée contre la boucle. Pour ouvrir le bracelet, on écarte l'épingle de la boucle de manière à pouvoir sortir l'épingle du trou d'accrochage dans lequel elle est engagée et, enfin, on dégage le premier tronçon de lanière de la boucle.

Le US-A-3 233 801 décrit un bracelet de montre comprenant un ergot de fixation destiné à passer dans des trous prévus dans une lanière de bracelet. Mais cet ergot est une pièce séparée de la lanière et cette dernière ne présente pas de trou dans sa partie médiane ce qui interdit son passage en boucle autour des deux oeillets du boitier de la montre.

L'invention a pour but de proposer une autre réalisation de bracelet. Outre le fait que cette réalisation est attractive par son originalité, elle présente l'avantage d'une grande simplicité. En effet, elle comporte un seul tronçon de lanière, les axes traditionnellement nécessaires sont supprimés et le fermoir est de réalisation plus simple.

Selon un premier aspect, l'invention concerne une fermeture à lanière pour montre, bijou, sac ou analogue comprenant une lanière ayant vers sa première partie extrême au moins un premier trou d'accrochage traversant, vers sa seconde partie extrême au moins un ergot d'accrochage rapporté en saillie transversale, caractérisée en ce que ledit ergot est rigidement fixé à demeure sur la lanière et en ce que ladite lanière comporte, dans sa partie médiane, au moins un second trou d'accrochage traversant, de manière que la lanière puisse être conformée en boucle à travers deux oeillets du corps de la montre, du bijou, du sac ou analogue et fermée sur elle-même par une coopération trou / ergot obtenue par enfoncement à force.

Selon les réalisations, la fermeture à lanière comporte un seul ergot d'accrochage agencé pour recevoir en superposition deux parties de la lanière ou deux ergots d'accrochage de part et d'autre de la lanière, agencé pour recevoir chacun une partie de la lanière.

Selon d'autres caractéristiques, l'ergot est renflé vers son extrémité et rigidement fixé à demeure sur la lanière, par insertion, collage, soudage, vissage ou autre moyen. Dans une réalisation particulière, il comporte une platine de fixation insérée à demeure dans l'épaisseur de la lanière pourvue d'un trou de passage de l'ergot.

Selon les réalisations, il est prévu plusieurs premiers trous d'accrochage espacés et/ou plusieurs seconds trous d'accrochage espacés.

Selon une réalisation, la fermeture à lanière comporte aussi au moins un passant.

Selon un deuxième aspect, la fermeture à lanière qui vient d'être décrite constitue un bracelet pour une montre dont le boîtier est pourvu de part et d'autre de deux oeillets aplatis destinés à recevoir la lanière conformée en boucle.

Selon un troisième aspect, l'invention vise une montre comportant un boîtier pourvu de part et d'autre de deux oeillets aplatis destinés à recevoir la lanière conformée en boucle d'une fermeture à lanière telle qu'elle vient d'être décrite.

Lorsque le bracelet de montre est ouvert, le boîtier est accroché à la lanière vers sa seconde partie extrême conformée en boucle à travers un des oeillets et cette seconde partie extrême est solidarisée à la partie médiane grâce à un ergot coopérant avec un second trou d'accrochage.

Lorsque le bracelet de montre est fermé, le boîtier est accroché à la lanière vers sa seconde partie extrême conformée en boucle à travers l'un des oeillets, la seconde partie extrême est solidarisée à la partie médiane grâce à un ergot coopérant avec un second trou d'accrochage, le boîtier est accroché à la lanière vers sa partie médiane conformée en boucle à travers l'autre des oeillets, la première partie extrême est solidarisée à la partie médiane grâce à un ergot coopérant avec un premier trou, trois parties de lanière étant superposées à l'endroit de l'ergot.

Selon un quatrième aspect, l'invention vise un bijou ou objet à porter au poignet comportant un corps pourvu de part et d'autre de deux oeillets aplatis destinés à recevoir la lanière conformée en boucle d'une fermeture à lanière telle qu'elle vient d'être décrite.

L'invention sera bien comprise grâce à la description qui suivra d'une forme d'exécution particulière en référence aux dessins selon lesquels :
La figure 1 est une vue en élévation à plat d'une première variante de fermeture à lanière.

La figure 2 est une vue de coté de la fermeture à lanière selon la première variante de la figure 1.

La figure 3 est une vue partielle en coupe selon la ligne III - III de la figure 1, illustrant un montage de l'ergot par insertion dans la lanière.

La figure 4 est une vue schématique de dessus d'un boîtier de montre agencé pour recevoir une fermeture à lanière conforme à l'invention.

La figure 5 est une vue schématique d'une montre pourvue d'une fermeture à lanière selon la première variante à l'état ouvert.

La figure 6 est une vue schématique d'une montre pourvue d'une fermeture à lanière selon la première variante à l'état fermé.

La figure 7 est une vue de coté d'une seconde variante de fermeture à lanière.

La figure 8 est une vue schématique d'une montre pourvue d'une fermeture à lanière selon la seconde variante à l'état fermé.

Dans une application typique, une fermeture à lanière 1 conforme à l'invention est destinée à constituer un bracelet pour une montre ayant pour corps, un boîtier 2. La fermeture 1 comporte une lanière unique 3.

Le boîtier 2 est pourvu de part et d'autre de deux oeillets 4 et 5 respectivement. Les oeillets 4 et 5 sont aplatis, c'est à dire que leur ouverture a une forme générale rectangulaire allongée correspondant à la section transversale de la lanière 3.

Il est entendu qu'une fermeture à lanière 1 telle que celle qui est ici considérée peut avoir d'autres applications telles que bijou ou objet à porter au poignet dont le corps est également pourvu d'oeillets tels que les oeillets 4 et 5 décrits pour la montre.

Comme on le verra, les oeillets 4 et 5 sont destinés à recevoir la lanière 3 conformée en boucle.

La lanière 3 est réalisée en cuir, en textile, en matière plastique. Elle présente une certaine souplesse. Elle est inextensible. Son contour général est rectangulaire. On peut définir sur la lanière 3 et à partir d'une première extrémité 6, une première partie extrême 7 s'étendant sur une certaine longueur, une partie médiane 8 prolongeant la partie 7 sur une certaine longueur, une seconde partie extrême 9 prolongeant la partie 8 sur une certaine longueur et, enfin, une seconde extrémité 10. Dans une réalisation, la lanière 3 va en diminuant de largeur vers et à proximité de sa première extrémité 6.

Dans une réalisation, la lanière 3 a une longueur de l'ordre de 30 à 40 centimètre, une largeur de l'ordre du centimètre ou de quelques centimètres et une épaisseur de l'ordre de quelques millimètres.

Dans une réalisation, la lanière 3 comporte deux couches superposées 11a et 11b (figure 3).

La lanière 3 est percée d'au moins un premier trou d'accrochage 12, traversant, vers sa première partie extrême 7. Selon la réalisation représentée, la lanière 3 comporte plusieurs premiers trous d'accrochage 12 espacés le long de la lanière à des fins de réglage (trois trous sur la figure 1).

La lanière 3 est percée d'au moins un second trou d'accrochage 13, traversant, dans sa partie médiane 8. Selon la réalisation représentée, la lanière 3 comporte plusieurs seconds trous d'accrochage 13 espacés le long de la lanière à des fins de réglage (deux trous sur la figure 1).

Vers la seconde partie extrême 9, est rigidement fixé à demeure sur la lanière 3 au moins un ergot d'accrochage rapporté 14, en saillie par rapport à la lanière 3. Comme on le verra par la suite, l'ergot 14 est destiné à assurer l'accrochage de la lanière 3 sur elle-même en coopérant avec un trou d'accrochage tel que les trous 12, 13.

Selon une première variante de réalisation (figures 2, 5 et 6), la fermeture à lanière 1 comporte deux ergots d'accrochage 14a et 14b, coaxiaux, s'étendant de part et d'autre de la lanière 3. Chacun des ergots 14 a, 14b est agencé pour recevoir une seule partie de la lanière.

Selon une seconde variante de réalisation (figures 7 et 8), la fermeture à lanière 1 comporte un seul ergot d'accrochage 14c, s'étendant d'un seul coté de la lanière 3. Cet ergot 14c est agencé pour recevoir en superposition deux parties de la lanière.

L'ergot 14 est fixé à la lanière 3 par insertion, collage, soudage, vissage ou autre moyen. Dans la réalisation représentée sur les figures, l'ergot 14 comporte une platine 15 de fixation insérée à demeure dans l'épaisseur de la lanière 3 ayant deux couches superposées 11a et 11b (figure 3). La lanière 3 est en outre pourvue d'un ou de plusieurs trous 16 de passage du ou des ergots 14.

Selon une réalisation, l'ergot 14 est renflé vers son extrémité libre, de manière à former à l'arrière de celle-ci une retenue pour la partie correspondante de lanière montée sur l'ergot grâce au trou 12, 13 prévu à cet effet. Selon une réalisation, l'ergot est effilé vers son extrémité libre de manière à pouvoir être inséré plus aisément dans le trou 12, 13.

Selon une réalisation, la fermeture à lanière 1 comporte également au moins un passant 17.

La fermeture à lanière 1 est destinée à être montée sur le boîtier 2 pour former un bracelet avec la lanière 3 conformée en boucle à travers les deux oeillets 4 et 5 du boîtier 2. En outre, la lanière 3 est fermée sur elle-même par une coopération trou 12, 13 / ergot 14 obtenue par enfoncement à force par l'utilisateur, la dimension des trous 12 et 14 étant en relation avec celle de l'ergot 14.

La fermeture à lanière 1 peut être associée au boîtier 2 ou dissociée de lui aisément et rapidement par l'utilisateur soi-même. De ce fait, il est possible avec un seul boîtier 2 de montre de disposer d'une collection de fermetures à lanière 1 caractérisée par des coloris ou des matériaux ou des décors différents.

On décrit maintenant le montage d'association d'une fermeture à lanière selon la première variante de réalisation sur le boîtier 2, en supposant celui-ci placé sensiblement horizontalement avec sa face où se trouve le cadran de la montre en partie supérieure (comme sur la figure 4):
- On enfile la lanière 3 par sa première extrémité 6 dans l'oeillet 4, par sa face supérieure.
- On rabat la seconde partie extrême 9 vers le bas.
- On enfile la première partie extrême de la lanière 3 dans le passant 17 alors placé à proximité des ergots 14a, 14b de la seconde partie extrême 9.
- La seconde partie extrême 9 est alors située vers l'extérieur du bracelet en cours de constitution et le reste de la lanière vers l'intérieur.
- On enfonce à force l'ergot 14a dans un trou d'accrochage 13.
- Le boîtier 2 est alors accroché à la lanière 3 vers sa seconde partie extrême 9 conformée en boucle à travers l'oeillet 4 et cette seconde partie extrême 9 est solidarisée à la partie médiane 8 grâce à l'ergot 14a coopérant avec le second trou d'accrochage 13.

On décrit maintenant la fermeture sur elle-même de la fermeture 1 selon cette première variante, ainsi associée au boîtier 2, comme on le fait pour associer la montre au poignet. Par convention, on suppose le boîtier placé comme précédemment :
- On enfile la lanière 3 par sa première extrémité 6 dans l'oeillet 5, par sa face inférieure.
- On rabat la première partie extrême 7 vers le bas et vers l'extérieur.
- On enfonce à force l'ergot 14b dans un trou d'accrochage 12.

La lanière 3 est alors accrochée de part et d'autre du boîtier 2 et forme par ailleurs une boucle ou anneau apte à être placé autour du poignet de l'utilisateur.

Dans cette première variante de réalisation, la seconde partie extrême 9 est placée entre la partie médiane 8 et la première partie extrême 7.

On décrit maintenant le montage d'association de la fermeture à lanière 1 selon la seconde variante de réalisation sur le boîtier 2 :
- On enfile la lanière 3 par sa première extrémité 6 dans l'oeillet 4, par sa face inférieure.
- On rabat la première partie extrême 7 et la partie médiane 8 vers le bas.
- On enfile la première partie extrême 7 de la lanière 3 dans le passant 17 alors placé à proximité de l'ergot 14c de la seconde partie extrême 9.
- La seconde partie extrême 9 est alors située vers l'intérieur du bracelet en cours de constitution et le reste de la lanière vers l'extérieur.
- On enfonce à force l'ergot 14c dans un trou d'accrochage 13.
- Le boîtier 2 est alors accroché à la lanière 3 vers sa seconde partie extrême 9 conformée en boucle à travers l'oeillet 4 et cette seconde partie extrême 9 est solidarisée à la partie médiane 8 grâce à l'ergot 14c coopérant avec le second trou d'accrochage 13.

On décrit maintenant la fermeture sur elle-même de la fermeture 1 selon la seconde variante, ainsi associée au boîtier 2 :
- On enfile la lanière 3 par sa première extrémité 6 dans l'oeillet 5, par sa face inférieure.
- On rabat la première partie extrême 7 vers le bas et vers l'extérieur.
- On enfonce à force l'ergot 14c dans un trou d'accrochage 12.
La lanière 3 est alors accrochée de part et d'autre du boîtier 2 et forme par ailleurs une boucle ou anneau apte à être placé autour du poignet de l'utilisateur.

Dans cette seconde variante de réalisation, la partie médiane 8 est placée entre la première partie extrême 7 et la seconde partie extrême 9.

Ainsi, lorsque le bracelet de montre est fermé, le boîtier 2 est accroché à la lanière 3 vers sa seconde partie extrême 9 conformée en boucle à travers l'un des oeillets 4, la seconde partie extrême 9 est solidarisée à la partie médiane 8 grâce à un ergot 14 coopérant avec un second trou d'accrochage 13, le boîtier 2 est accroché à la lanière 3 vers sa partie médiane 8 conformée en boucle à travers l'autre des oeillets 5, la première partie extrême 7 est solidarisée à la seconde partie extrême 9 grâce à un ergot 14 coopérant avec un premier trou 12, trois parties de lanière étant superposées à l'endroit de l'ergot 14.

## Revendications

1. Fermeture à lanière (1) pour montre, bijou, sac ou analogue comprenant une lanière (3) ayant vers sa première partie extrême (7) au moins un premier trou d'accrochage (12) traversant, vers sa seconde partie extrême (9), au moins un ergot d'accrochage (14, 14a, 14b, 14c) rapporté en saillie transversale **caractérisée en ce que** ledit ergot est, rigidement fixé à demeure sur la lanière (3), et **en ce que** ladite laniere comporte, dans sa partie médiane (8), au moins un second trou d'accrochage (13) traversant, de manière que la lanière (3) puisse être conformée en boucle à travers deux oeillets (4, 5) du corps de la montre, du bijou, du sac ou analogue et fermée sur elle-même par une coopération trou (12, 13) / ergot (14, 14a, 14b, 14c) obtenue par enfoncement à force.

2. Fermeture à lanière (1) selon la revendication 1, **caractérisée en ce qu**'elle comporte un seul ergot d'accrochage (14c) agencé pour recevoir en superposition deux parties de la lanière (3).

3. Fermeture à lanière (1) selon la revendication 1, **caractérisée en ce qu**'elle comporte deux ergots d'accrochage (14a, 14b) de part et d'autre de la lanière (3), agencé pour recevoir chacun une partie (7, 8) de la lanière (3).

4. Fermeture à lanière (1) selon l'une quelconque des revendication 1 à 3, **caractérisée en ce que** l'ergot (14, 14a, 14b, 14c) est fixé à la lanière (3) par insertion, collage, soudage, vissage.

5. Fermeture à lanière (1) selon la revendication 4, **caractérisée en ce que** l'ergot (14, 14a, 14b, 14c) comporte une platine (15) de fixation insérée à demeure dans l'épaisseur de la lanière (3) pourvue d'un trou de passage (16) de l'ergot (14, 14a, 14b, 14c).

6. Fermeture à lanière (1) selon l'une quelconque des revendications 1 à 5, **caractérisée en ce que** l'ergot (14, 14a, 14b, 14c) est renflé vers son extrémité.

7. Fermeture à lanière (1) selon l'une quelconque des revendications 1 à 6, **caractérisée en ce qu**'elle comporte plusieurs premiers trous d'accrochage (12) espacés.

8. Fermeture à lanière (1) selon l'une quelconque des revendications 1 à 7, **caractérisée en ce qu**'elle comporte plusieurs seconds trous d'accrochage (13) espacés.

9. Fermeture à lanière (1) selon l'une quelconque des revendications 1 à 8, **caractérisée en ce qu**'elle comporte au moins un passant (17).

10. Fermeture à lanière (1) selon l'une quelconque des revendications 1 à 9, **caractérisée en ce qu**'elle constitue un bracelet pour une montre dont le boîtier (2) est pourvu de part et d'autre de deux oeillets (4, 5) aplatis destinés à recevoir la lanière (3) conformée en boucle.

11. Montre comportant un boîtier (2) pourvu de part et d'autre de deux oeillets (4, 5) aplatis destinés à recevoir la lanière (3) conformée en boucle d'une fermeture à lanière (1) selon l'une quelconque des revendications 1 à 10.

12. Montre selon la revendication 11 dont le bracelet est ouvert, le boîtier (2) étant accroché à la lanière (3) vers sa seconde partie extrême (9) conformée en boucle à travers un des oeillets (4, 5) et solidarisée grâce à un ergot (14, 14a, 14b, 14c) coopérant avec un second trou d'accrochage (13) avec la partie médiane (8).

13. Montre selon la revendication 11 dont le bracelet est fermé, **caractérisée en ce que** le boîtier (2) est accroché à la lanière (3) vers sa seconde partie extrême (9) conformée en boucle à travers l'un des oeillets (4, 5), la seconde partie extrême (9) est solidarisée à la partie médiane (8) grâce à un ergot (14, 14a, 14b, 14c) coopérant avec un second trou d'accrochage (13), le boîtier (2) est accroché à la lanière (3) vers sa partie médiane (8) conformée en boucle à travers l'autre des oeillets (4, 5), la première partie extrême (7) est solidarisée à la partie médiane (8) grâce à un ergot (14, 14a, 14b, 14c) coopérant avec un premier trou (12), trois parties de lanière (7, 8, 9) étant superposées à l'endroit de l'ergot (14, 14a, 14b, 14c).

14. Bijou ou objet à porter au poignet comportant un corps pourvu de part et d'autre de deux oeillets (4, 5) aplatis destinés à recevoir la lanière (3) conformée en boucle d'une fermeture à lanière (1) selon l'une quelconque des revendications 1 à 10.

## Claims

1. Strap fastener (1) for a watch, jewel, bag or the like comprising a strap (3) having on its first end (7) at least one first hooking through-hole (12) and, on its second end (9), at least one transversally projecting hooking lug (14, 14a, 14b, 14c), **characterised in that** said lug is permanently, rigidly fixed to the strap (3) and **in that** said strap comprises, at the middle, at least one second hooking through-hole (13), in such a way that the strap (3) can be shaped into a loop through two eyelets (4, 5) in the body of the watch, jewel, bag or the like and closed onto itself by hole (12, 13) / lug (14, 14a, 14b, 14c) cooperation obtained by forceful insertion.

2. Strap fastener (1) according to claim 1, **characterised in that** it comprises a single hooking lug (14c) arranged to receive two overlapping parts of the strap (3).

3. Strap fastener (1) according to claim 1, **characterised in that** it comprises two hooking lugs (14a, 14b) on either side of the strap (3), arranged to each receive a part (7, 8) of the strap (3).

4. Strap fastener (1) according to any one of the claims from 1 to 3, **characterised in that** the lug (14, 14a, 14b, 14c) is fixed to the strap (3) by insertion, adhesion, welding or screwing.

5. Strap fastener (1) according to claim 4, **characterised in that** the lug (14, 14a, 14b, 14c) comprises a mounting plate (15) permanently inserted in the thickness of the strap (3) equipped with a hole (16) for the lug (14, 14a, 14b, 14c) to pass through.

6. Strap fastener (1) according to any of the claims from 1 to 5, **characterised in that** the lug (14, 14a, 14b, 14c) is rounded at its end.

7. Strap fastener (1) according to any one of the claims from 1 to 6, **characterised in that** it comprises a first set of spaced hooking holes (12).

8. Strap fastener (1) according to any one of the claims from 1 to 7, **characterised in that** it comprises a second set of spaced hooking holes (12).

9. Strap fastener (1) according to any one of the claims from 1 to 8, **characterised in that** it comprises at least one sliding ring (17).

10. Strap fastener (1) according to any one of the claims from 1 to 9, **characterised in that** it constitutes a wristlet for a watch, the case (2) of which is equipped on either side with two flattened eyelets (4, 5) designed to receive the loop-shaped strap (3).

11. Watch comprising a case (2) equipped on either side with two flattened eyelets (4, 5) designed to receive the loop-shaped strap (3) of a strap fastener according to any one of the claims from 1 to 10.

12. Watch according to claim 11, wherein the wristlet is open, the case (2) being hooked to the strap (3) at its second loop-shaped end (9) through one of the eyelets (4, 5) and solidly attached to it by a lug (14, 14a, 14b, 14c) cooperating with a second hooking hole (13) with the middle part (8).

13. Watch according to claim 11, wherein the wristlet is closed, **characterised in that** the case (2) is hooked to the strap (3) at its second loop-shaped end (9) through one of the eyelets (4, 5), the second end (9) is solidly attached to the middle part (8) by a lug (14, 14a, 14b, 14c) cooperating with a second hooking hole (13), the case (2) is hooked to the strap (3) at its loop-shaped middle part (8) through the other eyelet (4, 5), the first end (7) is solidly attached to the middle part (8) by a lug (14, 14a, 14, 14c) cooperating with a first hole (12), three parts of the strap (7, 8, 9) overlapping at the lug (14, 14a, 14b, 14c).

14. Piece of jewellery or object to be worn on the wrist comprising a body equipped on either side with two flattened eyelets (4, 5) designed to receive the loop-shaped strap (3) of a strap fastener (1) according to any one of the claims from 1 to 10.

## Patentansprüche

1. Bandschließe (1) für Armbanduhr, Schmuckstück, Handtasche oder analogen Gegenstand, die ein Band (3) umfaßt, das an seinem ersten Endteil (7) zumindest ein erstes durchgehendes Loch (12) hat, das an seinem zweiten Endteil (9) zumindest einen Stift zum Verhaken hat (14, 14a, 14b, 14c), im Quervorsprung angebaut, **dadurch gekennzeichnet, daß** der besagte Stift starr und bleibend auf dem Band (3) befestigt ist, und **dadurch**, daß das besagte Band an seinem medianen Teil (8) zumindest ein zweites durchgehendes Loch (13) umfaßt, so daß das Band (3) durch zwei Ösen (4, 5) des Körpers der Armbanduhr, des Schmuckstücks, der Handtasche oder eines analogen Gegenstands zu einer Schlaufe gebildet und an sich selbst durch Zusammenwirken zwischen Loch (12, 13) / Stift (14, 14a, 14b, 14c) geschlossen werden kann, das durch kräftiges Eindrücken erzielt wird.

2. Bandschließe (1) nach Anspruch 1, **dadurch gekennzeichnet, daß** sie einen einzigen Stift zum Verhaken (14c) umfaßt, der so gestaltet ist, daß er durch Übereinanderlegen zwei Teile des Bandes (3) aufnimmt.

3. Bandschließe (1) nach Anspruch 1, **dadurch gekennzeichnet, daß** sie beidseitig des Bandes (3) zwei Stifte zum Verhaken (14a, 14b) umfaßt, die so gestaltet sind, daß jeder einen Teil (7, 8) des Bandes (3) aufnimmt.

4. Bandschließe (1) nach einem beliebigen der vorstehenden Ansprüche 1 bis 3, **dadurch gekennzeichnet, daß** der Stift (14, 14a, 14b, 14c) durch Einfügen, Kleben, Schweißen, Schrauben am Band (3) befestigt ist.

5. Bandschließe (1) nach Anspruch 4, **dadurch gekennzeichnet, daß** der Stift (14, 14a, 14b, 14c) eine Befestigungsplatine (15) umfaßt, die bleibend in der Dicke des Bandes (3) eingefügt ist, die mit einem Loch für den Durchgang (16) des Stifts (14, 14a, 14b, 14c) versehen ist.

6. Bandschließe (1) nach einem beliebigen der vorstehenden Ansprüche 1 bis 5, **dadurch gekennzeichnet, daß** der Stift (14, 14a, 14b, 14c) an seinem Ende verdickt ist.

7. Bandschließe (1) nach einem beliebigen der vorstehenden Ansprüche 1 bis 6, **dadurch gekennzeichnet, daß** sie mehrere erste beabstandete Löcher (12) umfaßt.

8. Bandschließe (1) nach einem beliebigen der vorstehenden Ansprüche 1 bis 7, **dadurch gekennzeichnet, daß** sie mehrere zweite beabstandete Löcher (13) umfaßt.

9. Bandschließe (1) nach einem beliebigen der vorstehenden Ansprüche 1 bis 8, **dadurch gekennzeichnet, daß** sie zumindest eine Schlaufe (17) umfaßt.

10. Bandschließe (1) nach einem beliebigen der vorstehenden Ansprüche 1 bis 9, **dadurch gekennzeichnet, daß** sie ein Armband für eine Armbanduhr bildet, deren Gehäuse (2) zu beiden Seiten mit zwei abgeflachten Ösen (4, 5) versehen ist, die das zur Schlaufe gebildete Band (3) aufnehmen sollen.

11. Armbanduhr mit einem Gehäuse (2), das zu beiden Seiten mit zwei abgeflachten Ösen (4, 5) versehen ist, die das zur Schlaufe einer Bandschließe (1) nach einem beliebigen der vorstehenden Ansprüche 1 bis 10 gebildete Band (3) aufnehmen sollen.

12. Armbanduhr nach Anspruch 11, deren Armband offen ist, wobei das Gehäuse (2) am Band (3) an seinem zweiten Endteil (9) befestigt ist, das durch eine der Ösen (4, 5) hindurch zu einer Schlaufe gebildet ist und durch einen Stift (14, 14a, 14b, 14c) fest verbunden ist, der mit einem zweiten Loch (13) mit dem medianen Teil (8) zusammenwirkt.

13. Armbanduhr nach Anspruch 11, deren Armband geschlossen ist, wobei das Gehäuse (2) am Band (3) an seinem zweiten Endteil (9) befestigt ist, das durch eine der Ösen (4, 5) hindurch zu einer Schlaufe gebildet ist, wobei der zweite Endteil (9) durch einen Stift (14, 14a, 14b, 14c) mit dem medianen Teil (8) fest verbunden ist, das Gehäuse (2) ist am Band (3) an seinem medianen Teil (8) befestigt, der durch die andere der beiden Ösen (4, 5) zu einer Schlaufe gebildet ist, der erste Endteil (7) ist mit dem medianen Teil (8) durch einen Stift (14, 14a, 14b, 14c) fest verbunden, der mit einem ersten Loch (12) zusammenwirkt, wobei drei Bandteile (7, 8, 9) vor dem Stift (14, 14a, 14b, 14c) übereinandergelegt sind/.

14. Schmuckstück oder am Handgelenk zu tragendes Objekt, das einen Körper umfaßt, der zu beiden Seiten mit zwei abgeflachten Ösen (4, 5) versehen ist, die das zu einer Schlaufe gebildete Band (3) einer Bandschließe (1) nach einem beliebigen der vorstehenden Ansprüche 1 bis 10) aufnehmen sollen.
